# EUROPÄISCHE PATENTSCHRIFT

(11) **EP 0 400 350 B1**
(45) Veröffentlichungstag und Bekanntmachung des Hinweises auf die Patenterteilung: **22.12.1993**
(21) Anmeldenummer: 90108421.0
(22) Anmeldetag: 04.05.1990
(51) Int. Cl.: E04C 2/18, E04C 2/22

(54) **Bauelement**
Building element
Elément de construction

(30) Priorität: 24.05.1989 DE 3916938
(43) Veröffentlichungstag der Anmeldung: 05.12.1990
(73) Patentinhaber: Dingler, Gerhard, D-72221 Haiterbach (DE)
(72) Erfinder: Dingler, Gerhard, D-72221 Haiterbach (DE)
(74) Vertreter: Kinkelin, Ulrich, Dipl.-Ing.

(56) Entgegenhaltungen:
- DE-A- 1 571 352
- DE-A- 1 952 372
- DE-A- 2 032 575

## Beschreibung

Die Erfindung betrifft ein Bauelement gemäß dem Oberbegriff des Anspruchs 1.

Aus der DE-A-1 952 372 ist ein Verfahren zur Herstellung von elastischen Baustoffen bekannt, dem die Merkmale des Oberbegriffs des Anspruch 1 zu entnehmen sind. Allerdings können danach nicht nur Bandkörper aus Metall (Metallwolle), sondern auch aus Kunststoff oder Holz oder gar Papier in den Kunststoff eingebracht werden, der seinerseits auch durch Gummischaum oder Styropor repräsentiert wird. Dieses Kernmaterial kann dann mit beliebigen Platten aus Holz (Holzfurnier), Kunststoff oder Webstoffen überzogen werden. Dieses bekannte Verfahren weist daher in seiner unspezifischen Allgemeinheit keinen Weg, wie man ein Bauelement schaffen kann, das z.B. herkömmliche Platten oder Bretter aus Holz zu ersetzen vermag.

Solche Bauelemente aus Holzplatten oder Holzbrettern können insbesondere auf dem Gebiet von Betonschalungen eingesetzt werden. Derartige Platten haben meist eine Dicke von 12 - 23 mm, eine Länge von etwa 60 cm bis 6 m und eine Breite von etwa 20 bis 250 cm. Diese Größen schwanken von Hersteller zu Hersteller. Die Größenangaben sollen auch nur eine Vorstellung über den Größenordnungsbereich liefern. Bretter haben Dicken im Zentimeterbereich, Längen im unteren Meterbereich und Breiten im unteren Dezimeterbereich. Sie werden für Holzschalungsträger, z.B. H-Träger, verwendet. Sie können aber auch bei Konsolgeländern die Bodenbretter oder Seitenbretter abgeben.

Platten sind praktisch immer aus mehreren Schichten wie Sperrholz aufgebaut und mit einem Schutzfilm versehen. Herkömmliche Bauelemente aus Holz, insbesondere Platten, haben folgende Nachteile:
1. Die Platte dehnt sich bei Erwärmung nach unterschiedlichen Richtungen unterschiedlich weit aus.
2. Werden Film-Schichtholzplatten hohen Temperaturbelastungen ausgesetzt,dann ergeben sich Blasenbildungen und Filmablösungen.
3. Es ist schwierig, die Oberfläche gegenüber Zementleim abweisend zu machen. Und diese Eigenschaft der Abweisung reduziert sich im Lauf der Zeit, weshalb besondere Reinigungsanlagen notwendig sind.
4. Es müssen Trennmittel verwendet werden um ein Haften am Beton zu verhindern.
5. Die zur Verdichtung des Betons eingesetzten Röttler können die Filmschicht ablösen.
6. Holz verändert seine Form nach Feuchtigkeitsaufnahme.
7. Holzplatten können durch Fäulnis oder Pilzbefall verrotten.
8. Es ist nicht möglich, eine Schalform im Größenordnungsbereich von Zehntel-Millimeter festzulegen.
9. Da die Randkanten Schnittstellen sind, müssen sie besonders versiegelt werden.
10. Eine Vergrößerung der Plattengröße ist mit überproportional höheren Kosten zu erreichen. Dabei besteht seit einiger Zeit der Trend zu Großflächen-Schalelementen.

Aufgabe der Erfindung ist es, ein Bauelement anzugeben, mit dem man Platten und Bretter aus Holz ersetzen kann und das sehr einfach in der Herstellung und damit billig ist. Die seither verwendeten Befestigungshilfsmittel, wie Nägel und Schrauben, sollen weiterhin verwendbar sein, wozu auch übliche Bohrtechniken anwendbar sein sollen. Die oben genannten Nachteile von Holzplatten sollen zumindest zum größeren Teil ausgeschaltet werden.

Diese Aufgabe wird erfindungsgemäß durch die kennzeichnenden Merkmale des Anspruchs 1 gelöst.

Durch die Beimengung der Bandkörper, die sich aufgrund des beschränkten Gewichtsanteils und ihrer Kürze in jeder Orientierung anordnen, erhält der an sich nicht brauchbare Kunststoff die notwendigen Eigenschaften, so daß man an solche Bauelemente auch hohe industrielle und gewerbliche Anforderungen stellen kann.

Durch die Merkmale des Anspruchs 2 erreicht man, daß das Bauelement leichter hergestellt und besser recycelt werden kann, wenn es abgenutzt ist. Dies wäre mit Duroplasten nicht möglich.

Durch das Merkmal des Anspruchs 3 entlastet man die Entsorgung auf dem Kunststoffgebiet und senkt zudem die Material kosten soweit, daß das Bauelement billiger als aus Holz wird.

Die Ausgestaltungen nach den Ansprüchen 5 bis 7 bewähren sich besonders in der Bauindustrie. Der Zement klebt dann noch weniger am Kunststoff.

Durch die Merkmale der Ansprüche 8 bis 10 erreicht man, daß das Bauelement durch das Auswandern der Weichmacher in seinen Eigenschaften nicht merkbar verändert wird.

Durch das weiterbildende Merkmal nach Anspruch 11 erhält man sehr preiswerte und für die Verstärkung besonders geeignete Bandkörper. Denn einerseits werden damit die Abfälle der spanabhebenden Industrie entsorgt und andererseits ist die Oberfläche solcher Späne von Natur aus rissig und rauh, so daß sich die Späne innig mit dem Kunststoff verbinden.

Spanabmessungen gemäß der Ansprüche 12 bis 16 haben sich im Versuch für Bauelemente in der Bauindustrie sehr bewährt.

Gemäß Anspruch 17 kann man den häufig in der Industrie anfallenden Spanabfall heranziehen und zudem benötigt man wenig Stahl, um die erforderliche Festigkeit zu erzielen.

Gemäß Anspruch 18 erreicht man noch höhere Festigkeiten und eine Beständigkeit gegenüber Laugen und Säuren.

Durch die Ausgestaltung nach Anspruch 19 spart man Gewicht.

Mit den Merkmalen der Ansprüche 20 bis 23 wird die Haftung zwischen Kunststoff und Metall besser und die Korrosionsfestigkeit wird verbessert.

Durch eine Mischung der Metalle gemäß der Ansprüche 24 bis 26 kann man dem Bauelement Eigenschaften geben, wie sie das Holz mit seinen natürlichen Wachstumsbedingungen nie haben kann.

Ein Verhältnis gemäß Anspruch 27 hat sich bewährt.

E-Module gemäß der Ansprüche 28 bis 30 wurden in Versuchen erreicht und sind erprobt.

Gemäß der Ansprüche 31 und 32 kann man die Elementeigenschaften in Bezug auf Stauchung verbessern, die auftritt, wenn das Material gebogen wird, und zwar im Gebiet kleinerer Krümmung.

Eine Einfärbung nach Anspruch 33 kann als Farbmarkierung für bestimmte Eigenschaften des Bauelementes dienen, um dessen Verwendung zu erleichtern.

Durch eine Bearbeitung nach Anspruch 34 wird das Material verdichtet.

Gemäß Anspruch 35 ist man in der Lage, das Bauelement in großer Länge kontinuierlich zu fertigen.

Mit der Maßabstimmung nach Anspruch 36 ist das Bauelement dem bevorzugten Einsatzbereich angepaßt. Auch die Verwendung nach Anspruch 37 entspricht der besonderen Konzeption des Bauelementes.

Durch das Merkmal des Anspruchs 38 erhält man sehr große Platten bei Vermeidung größerer technischer Schwierigkeiten und höherer Kosten.

Ein Strukturrelief gemäß Anspruch 39 läßt sich in Kunststoff leicht und dauerhaft realisieren, wobei man nicht auf die Holzmaserung beschränkt ist.

Durch die Resistenz gemäß Anspruch 40 läßt sich das Bauelement in einem weiten Bereich einsetzen, wobei der Resistenzbereich nach Anspruch 41 für die Bauindustrie besonders wichtig ist, weil der ph-Wert von Zementmilch bei 13,3 liegt.

Die Erfindung wird nachfolgend anhand von Ausführungsbeispielen näher erläutert.

Es zeigt :
- Fig.1: die perspektivische Ansicht einer Platte gemäß der Erfindung,
- Fig.2: die perspektivische Ansicht zweier zusammengeschweißter Platten,
- Fig.3: die Stirnansicht eines H-Trägers.

Eine Platte 11 ist 9 cm dick, rund 2,60 m lang und rund 1,35 m breit.
Sie enthält 10 % Aluminiumspäne, 10 % Stahlspäne und 5 % gechoppte Glasfaser, letzteres zur Erhöhung der Schubfestigkeit. Der Kunststoff ist recycelter thermoplastischer Kunststoff, der vorher granuliert wurde und weitgehend aus Polyolefinen besteht. Die gleichmäßig verteilte Mischung wurde zur Herstellung der Platte 11 in eine Form eingegeben. Die Form hatte eine Temperatur zwischen 150° und 200°C mit einem besten Temperaturwert um 180°C. Die Mischung blieb etwa 6 Minuten in der Form. Das Preßwerkzeug wurde gekühlt. Der spezifische Druck, mit dem gepreßt wurde, betrug zwischen 250 N/mm² und 550 N/mm² mit einem im Optimum liegenden Druck im Bereich von 300 bis 330 N/mm².

Die verwendbaren Späne können dem Buch "Fertigungsverfahren", Band 1 von König, VDI-Verlags GmbH, Seiten 142 bis 148, entnommen werden, insbesondere Bild 6-24. Der Preßdruck wurde durch einen Stempel erzeugt, der einen Druck auf eine der größeren Oberflächen der Platte 11, senkrecht zu dieser Oberfläche, ausübt.

Figur 2 zeigt zwei Platten 12, 13 dieser Art, die stumpf mit ihrer einen Stirnfläche 14 durch eine Schweißnaht 16 miteinander verbunden wurden. Die Schweißnaht 16 wurde nach dem Schweißen wieder abgeschliffen, soweit sie über die Flächenbegrenzungen der Platten 12, 13 hinausstand. Es ist damit eine neue Platte 17 etwa von den Maßen 2,60 x 2,60 m entstanden.

Figur 3 zeigt einen im Baugewerbe häufig verwendeten H-Träger 18.

Dieser kann entweder als einstückiges Bauelement hergestellt werden. Oder aber man stellt Bretter 19, 21, 22 her. Die Bretter 19, 21 erhalten Fügenuten 23 in ihrem aufeinander zugekehrten Mittenbereich und das Brett 22 erhält an seinen Enden Fügefedern 24. Die Verbindung von Nut und Feder geschieht durch Leimen Schweißen oder dergleichen. Man kann einen solchen H-Träger 18 in den Normlängen 2,45m, 2,90 m, 3,60 m, 3,90 m, 4,90 m, 5,90 m usw. herstellen. Seine charakteristischen Werte sind folgende: Mzul. besser als 5,0 kNm, Qzul. besser als 11,0 kNm, Gewicht kleiner als 5kg/m. Die Höhe des H-Trägers 18 ist z.B. 20cm und die Breite der Bretter 19, 21 ist 8 cm.

Platten können auch so gestaltet werden, daß sie die Schalhaut z.B. für Deckenschalungen - im Zusammenhang mit den H-Trägern - ergeben. Sie können damit z.B. die 22 mm dicken sogenannten 3-SO-Dreischichtplatten ersetzen und können dann Plattengrößen von 50/200 cm, 100/200 cm, 50/250 cm und 100/250 cm haben. Die Platten können aber auch bei solchen Schaltafeln eingesetzt werden, wie sie bei Kletterautomaten verwendet werden.

Die durch die Erfindung hergestellten Bauelemente haben den Vorteil, auf den zehntel Millimeter genau maßhaltig zu sein und auch zu bleiben.

Stößt man Holzbalken, Holztafeln oder dergleichen aus Holz bestehende Bauelemente mit der Kante auf einen harten Boden, dann spleißen sie dort aus. Deshalb wird häufig ein besonderer Kantenschutz in solchen Fällen verwendet. Die Erfindung benötigt dies nicht. Die Erfindung bevorzugt HDPE-Kunststoff (High Density Polyäthylen), dessen Dichte größer als 0,93 ist und der für sich gesehen (also ohne die Metallbandkörper) einen Elastizitätsmodul bis zu E = 1 500 N/mm² hat.

Grundsätzlich kann man auch LDPE-Kunststoff mit einer Dichte von weniger als 0,93 verwenden, wobei dann der Elastizitätsmodul bei 170 N/mm² und weniger liegt.

Die Bauelemente kann man auch im Extrusionsverfahren herstellen. Insbesondere gilt dies für Bauelemente, die stangenförmige Form haben, wie z.B. die Träger gemäß Figur 3. Aber auch Platten und Bretter kann man extrudieren. Man schneidet dann nachträglich - wie bei allen Extrusionsverfahren - das Material auf Maß. Allerdings muß man dem Mundstück des Extruders eine Druckkammer nachschalten, in der das Material solange bleibt, bis es fest ist. Eine solche Kammer kann geschlossen sein, z.B. 8 m lang sein, und man schneidet dann in der Kammer das Material ab, nachdem es ausgehärtet ist. Die Kammer wird dann nur geöffnet, um einen oder mehrere Abschnitte zu entnehmen.

Man kann aber die Kammer auch in ihrem gegenüber dem Mundstück des Extruders liegenden Wandbereich mit einer Ausnehmung entsprechend dem Umriß des extrudierten Materials versehen, so daß durch diese Öffnung das extrudierte Material kontinuierlich in das Freie gelangt. In diesem Fall kann man das Material unter Atmosphärendruck abschneiden. Man muß dann natürlich den Spalt zwischen der Kammeröffnung und dem Material abdichten.

In dem Bauelement befinden sich Metall-Bandkörper, die statistisch gesehen gleichmäßig verteilt sind und selbst im Verhältnis zum Bauelement dünn sind. Dies kann man dazu ausnützen, das Bauelement zu heizen. Ist das Bauelement eine Schalplatte für Betonschalungen, dann kann man z.B. Winterbau betreiben, indem man den Metall-Bandkörpern elektromagnetische Energie berührungslos zuführt. Dies kann z.B. über Mikrowellen-Generatoren geschehen, wie sie z.B. von Mikrowellenherden her bekannt sind, oder nach dem Induktionsprinzip, wie dies sowohl in der Industrie als auch im Haushalt bekannt ist. Solche elektromagnetischen Sender muß man in solchen Anwendungsfällen auf der äußeren, vom Beton abgewandten Seite der Schalung vorsehen und mit den Wellen die Schaltafeln bestrahlen. Dies hat den Vorteil, daß die Bauelemente frei von elektrischer Spannung bleiben.

## Patentansprüche

1. Bauelement aus Kunststoff, in dem Metall-Bandkörper statistisch gleichmäßig verteilt sind, wobei die Dickenabmessung des Bauelementes wesentlich kleiner ist als eine der anderen Abmessungen,
gekennzeichnet durch die Merkmale :
a) gewichtsmäßig umfaßt das Bauelement mehr als 50 % Kunststoff und weniger als 50 % Metall-Bandkörper,
b) die Metall-Bandkörper sind kürzer als das Bauelement dick ist.

2. Bauelement nach Anspruch 1, dadurch gekennzeichnet, daß der Kunststoff ein Thermoplast ist.

3. Bauelement nach Anspruch 2, dadurch gekennzeichnet, daß der Thermoplast zumindest zu einem großen Anteil Recycling-Thermoplast ist.

4. Bauelement nach Anspruch 3, dadurch gekennzeichnet, daß der Anteil 70 - 100 % ist.

5. Bauelement nach Anspruch 2, dadurch gekennzeichnet, daß der Kunststoff zumindest zu 30 % Olefine umfaßt.

6. Bauelement nach Anspruch 5, dadurch gekennzeichnet, daß er mindestens 40 % Olefine umfaßt.

7. Bauelement nach Anspruch 5, dadurch gekennzeichnet, daß er mindestens 50 % Olefine umfaßt.

8. Bauelement nach einem oder mehreren der vorhergehenden Ansprüche, dadurch gekennzeichnet, daß der Anteil der Weichmacher aufweisenden Kunststoffe unter 20 % nach Gewicht ist.

9. Bauelement nach Anspruch 8, dadurch gekennzeichnet, daß der Anteil unter 10 % ist.

10. Bauelement nach Anspruch 8, dadurch gekennzeichnet, daß der Anteil unter 5 % ist.

11. Bauelement nach Anspruch 1, dadurch gekennzeichnet, daß die Metall-Bandkörper Späne sind, wie sie bei der spanabhebenden Bearbeitung anfallen.

12. Bauelement nach Anspruch 11, dadurch gekennzeichnet, daß die Späne zwischen 0,5 mm und 5 mm dick sind und ein Mehrfaches ihrer Dicke lang sind.

13. Bauelement nach Anspruch 12, dadurch gekennzeichnet, daß die Späne 0,5 - 3 mm dick sind.

14. Bauelement nach Anspruch 12, dadurch gekennzeichnet, daß die Späne etwa 1 - 2 mm dick sind.

15. Bauelement nach Anspruch 12, dadurch gekennzeichnet, daß die Späne von mehreren Millimetern bis etwa zur Bauelementdicke lang sind.

16. Bauelement nach Anspruch 15, dadurch gekennzeichnet, daß die Späne 3 - 20 mm lang sind.

17. Bauelement nach Anspruch 1, dadurch gekennzeichnet, daß die MetallBandkörper aus Stahl sind.

18. Bauelement nach Anspruch 17, dadurch gekennzeichnet, daß der Stahl Edelstahl ist.

19. Bauelement nach Anspruch 1, dadurch gekennzeichnet, daß die Metall-Bandkörper aus einer Aluminiumlegierung sind.

20. Bauelement nach Anspruch 1, dadurch gekennzeichnet, daß die Metall-Bandkörper entfettet sind.

21. Bauelement nach Anspruch 1, dadurch gekennzeichnet, daß die Metall-Bandkörper an ihrer Oberfläche eine Haftbrücke tragen.

22. Bauelement nach Anspruch 21, dadurch gekennzeichnet, daß die Haftbrücke eine Chromatierungshaftbrücke ist.

23. Bauelement nach Anspruch 21, dadurch gekennzeichnet, daß die Haftbrücke eine Phosphatierungshaftbrücke ist.

24. Bauelement nach Anspruch 1, dadurch gekennzeichnet, daß die MetallBandkörper aus einer Mischung unterschiedlicher Metalle bestehen.

25. Bauelement nach Anspruch 24, dadurch gekennzeichnet, daß die Mischung Aluminiumlegierung/Stahl-Bandkörper umfaßt.

26. Bauelement nach Anspruch 25, dadurch gekennzeichnet, daß die Mischung im Bereich von etwa 30 Gewichtsprozente Aluminiumlegierung und etwa 10 - 20 % Stahl liegt.

27. Bauelement nach Anspruch 11, dadurch gekennzeichnet, daß es aus höchstens 30 Gewichtsprozente Späne und mindestens 70 Gewichtsprozente Kunststoff besteht.

28. Bauelement nach Anspruch 2 oder 3, dadurch gekennzeichnet, daß es einen E-Modul von mehreren hundert N/mm² bis ca. 20 000 N/mm² hat.

29. Bauelement nach Anspruch 28, dadurch gekennzeichnet, daß die untere Grenze über 500 N/mm² liegt.

30. Bauelement nach Anspruch 28, dadurch gekennzeichnet, daß die untere Grenze bei 900 N/mm² liegt.

31. Bauelement nach Anspruch 1, dadurch gekennzeichnet, daß im Kunststoff Mineralfaser-Zusätze enthalten sind.

32. Bauelement nach Anspruch 31, dadurch gekennzeichnet, daß die Mineralfasern Glasfasern sind.

33. Bauelement nach Anspruch 1, dadurch gekennzeichnet, daß im Kunststoff Farbstoffe enthalten sind.

34. Bauelement nach Anspruch 1, dadurch gekennzeichnet, daß es in einem Preßwerkzeug gepreßt wird.

35. Bauelement nach Anspruch 1, dadurch gekennzeichnet, daß es extrudiert ist.

36. Bauelement nach Anspruch 1, dadurch gekennzeichnet, daß es die Abmessung von Schaltafel-Platten von Elementschalungen für das Baugewerbe hat.

37. Bauelement nach Anspruch 1, dadurch gekennzeichnet, daß es in Träger von der Gestalt von Holzschalungsträgern eingebaut ist.

38. Bauelement nach Anspruch 1, dadurch gekennzeichnet, daß mehrere Elemente seitlich aneinanderstoßend miteinander verschweißt sind.

39. Bauelement nach Anspruch 1, dadurch gekennzeichnet, daß es auf seiner einen Seite ein Strukturrelief hat.

40. Bauelement nach Anspruch 1, dadurch gekennzeichnet, daß es im Bereich von ph 12 - 14 laugenresistent ist.

41. Bauelement nach Anspruch 1, dadurch gekennzeichnet, daß seine KunststoffOberfläche im Bereich von ph 2 - 14 säuren- und laugenresistent ist.

## Claims

1. Construction element of plastic in which pieces of metal strip are, statistically, evenly distributed, the thickness dimension of the construction element being substantially less than one of the other dimensions,
characterised by the following features:
a) in terms of weight, the construction element comprises more than 50% plastic and less than 50% pieces of metal strip,
b) the pieces of metal strip are shorter than the construction element is thick.

2. Construction element according to Claim 1, characterised in that the plastic is a thermoplastic.

3. Construction element according to Claim 2, characterised in that the thermoplastic is, at least in a large proportion, recycled thermoplastic.

4. Construction element according to Claim 3, characterised in that the proportion is 70-100%.

5. Construction element according to Claim 2, characterised in that the plastic comprises at least 30% olefins.

6. Construction element according to Claim 5, characterised in that it comprises at least 40% olefins.

7. Construction element according to Claim 5, characterised in that it comprises at least 50% olefins.

8. Construction element according to one or more of the preceding claims, characterised in that the proportion of plastics having plasticisers is less than 20% by weight.

9. Construction element according to Claim 8, characterised in that the proportion is less than 10%.

10. Construction element according to Claim 8, characterised in that the proportion is less than 5%.

11. Construction element according to Claim 1, characterised in that the pieces of metal strip are chips generated in metalcutting machining.

12. Construction element according to Claim 11, characterised in that the chips are between 0.5 mm and 5 mm thick and a multiple of their thickness long.

13. Construction element according to Claim 12, characterised in that the chips are 0.5 - 3 mm thick.

14. Construction element according to Claim 12, characterised in that the chips are around 1 - 2 mm thick.

15. Construction element according to Claim 12, characterised in that the chips are from several millimetres to about the thickness of the construction element long.

16. Construction element according to Claim 15, characterised in that the chips are 3 - 20 mm long.

17. Construction element according to Claim 1, characterised in that the pieces of metal strip are of steel.

18. Construction element according to Claim 17, characterised in that the steel is stainless steel.

19. Construction element according to Claim 1, characterised in that the pieces of metal strip are of an aluminium alloy.

20. Construction element according to Claim 1, characterised in that the pieces of metal strip are degreased.

21. Construction element according to Claim 1, characterised in that the pieces of metal strip bear a primer coating on their surface.

22. Construction element according to Claim 21, characterised in that the primer coating is a chromating primer coating.

23. Construction element according to Claim 21, characterised in that the primer coating is a phosphating primer coating.

24. Construction element according to Claim 1, characterised in that the pieces of metal strip consist of a mixture of different metals.

25. Construction element according to Claim 24, characterised in that the mixture comprises pieces of aluminium alloy/steel strip.

26. Construction element according to Claim 25, characterised in that the mixture lies in the range of about 30 per cent by weight aluminium alloy and about 10 - 20% steel.

27. Construction element according to Claim 11, characterized in that it consists of at most 30 per cent by weight chips and 70 per cent by weight plastic.

28. Construction element according to Claim 2 or 3, characterised in that it has a modulus of elasticity of several hundred N/mm² to about 20,000 N/mm².

29. Construction element according to Claim 28, characterized in that the lower limit lies above 500 N/mm².

30. Construction element according to Claim 28, characterised in that the lower limit lies at 900 N/mm²

31. Construction element according to Claim 1, characterised in that mineral fibre additives are contained in the pastic.

32. Construction element according to Claim 31, characterized in that the mineral fibres are glass fibres.

33. Construction element according to Claim 1, characterized in that colourants are contained in the plastic.

34. Construction element according to Claim 1, characterized in that it is pressed in a compression mould.

35. Construction element according to Claim 1, characterized in that it is extruded.

36. Construction element according to Claim 1, characterized in that it has the dimensions of formwork panel sheets of element formwork for the construction trade.

37. Construction element according to Claim 1, characterized in that it is fitted in girders of the form of timber formwork girders.

38. Construction element according to Claim 1, characterized in that a plurality of elements are welded to one another side by side.

39. Construction element according to Claim 1, characterized in that it has a textured relief on its one side.

40. Construction element according to Claim 1, characterized in that it is resistant to alkaline solutions in the range of pH 12 - 14.

41. Construction element according to Claim 1, characterized in that its plastic surface is resistant to acids and alkalis in the range of pH 2 - 14.

## Revendications

1. Elément de construction en matière plastique dans lequel des corps en bande métallique sont uniformément répartis de manière statistique, l'épaisseur de l'élément de construction étant nettement inférieure à l'une des autres dimensions,
caractérisé par les caractéristiques :
a) l'élément de construction contient en poids plus de 50 % de matière plastique et moins de 50 % de corps en bande métallique,
b) les corps en bande métallique ont une longueur inférieure à l'épaisseur de l'élément de construction.

2. Elément de construction selon la revendication 1, caractérisé en ce que la matière plastique est une matière thermoplastique.

3. Elément de construction selon la revendication 2, caractérisé en ce que la matière thermoplastique est au moins en grande partie une matière thermoplastique recyclée.

4. Elément de construction selon la revendication 3, caractérisé en ce que cette proportion est comprise entre 70 et 100 %.

5. Elément de construction selon la revendication 2, caractérisé en ce que la matière plastique contient au moins jusqu'à 30 % d'oléfine.

6. Elément de construction selon la revendication 5, caractérisé en ce qu'il contient au moins 40 % d'oléfine.

7. Elément de construction selon la revendication 5, caractérisé en ce qu'il contient au moins 50 % d'oléfine.

8. Elément de construction selon une ou plusieurs des revendications précédentes, caractérisé en ce que la proportion des matières plastiques contenant des plastifiants est inférieure à 20 % en poids.

9. Elément de construction selon la revendication 8, caractérisé en ce que cette proportion est inférieure à 10 %.

10. Elément de construction selon la revendication 8, caractérisé en ce que cette proportion est inférieure à 5 %.

11. Elément de construction selon la revendication 1, caractérisé en ce que les corps en bande métallique sont des copeaux tels que ceux qui se forment lors de l'usinage par enlèvement de copeaux.

12. Elément de construction selon la revendication 11, caractérisé en ce que les copeaux ont une épaisseur comprise entre 0,5 mm et 5 mm et une longueur plusieurs fois supérieure à leur épaisseur.

13. Elément de construction selon la revendication 12, caractérisé en ce que les copeaux ont une épaisseur comprise entre 0,5 et 3 mm.

14. Elément de construction selon la revendication 12, caractérisé en ce que les copeaux ont une épaisseur comprise entre 1 et 2 mm environ.

15. Elément de construction selon la revendication 12, caractérisé en ce que les copeaux ont une longueur comprise entre plusieurs millimètres et environ l'épaisseur de l'élément de construction.

16. Elément de construction selon la revendication 15, caractérisé en ce que les copeaux ont une longueur comprise entre 3 et 20 mm.

17. Elément de construction selon la revendication 1, caractérisé en ce que les corps en bande métallique sont en acier.

18. Elément de construction selon la revendication 17, caractérisé en ce que l'acier est de l'acier spécial.

19. Elément de construction selon la revendication 1, caractérisé en ce que les corps en bande métallique sont faits d'un alliage d'aluminium.

20. Elément de construction selon la revendication 1, caractérisé en ce que les corps en bande métallique sont dégraissés.

21. Elément de construction selon la revendication 1, caractérisé en ce que les corps en bande métallique portent à leur surface un pont adhésif.

22. Elément de construction selon la revendication 21, caractérisé en ce que le pont adhésif est un pont adhésif de chromatation.

23. Elément de construction selon la revendication 21, caractérisé en ce que le pont adhésif est un pont adhésif de phosphatation.

24. Elément de construction selon la revendication 1, caractérisé en ce que les corps en bande métallique sont faits d'un mélange de différents métaux.

25. Elément de construction selon la revendication 24, caractérisé en ce que le mélange comprend des corps en bande d'alliage d'aluminium et des corps en bande d'acier.

26. Elément de construction selon la revendication 25, caractérisé en ce que le mélange contient environ 30 % en poids d'alliage d'aluminium et environ 10 à 20 % d'acier.

27. Elément de construction selon la revendication 11, caractérisé en ce qu'il est constitué au maximum de 30 % en poids de copeaux et d'au moins 70 % en poids de matière plastique.

28. Elément de construction selon les revendications 2 ou 3, caractérisé en ce qu'il présente un module d'élasticité de plusieurs centaines de N/mm² jusqu'à 20 000 N/mm².

29. Elément de construction selon la revendication 28, caractérisé en ce que la limite inférieure est supérieure à 500 N/mm².

30. Elément de construction selon la revendication 28, caractérisé en ce que la limite inférieure est de 900 N/mm².

31. Elément de construction selon la revendication 1, caractérisé en ce que la matière plastique contient des additifs de fibres minérales.

32. Elément de construction selon la revendication 31, caractérisé en ce que les fibres minérales sont des fibres de verre.

33. Elément de construction selon la revendication 1, caractérisé en ce que la matière plastique contient des colorants.

34. Elément de construction selon la revendication 1, caractérisé en ce qu'il est moulé dans un outil de moulage par compression.

35. Elément de construction selon la revendication 1, caractérisé en ce qu'il est extrudé.

36. Elément de construction selon la revendication 1, caractérisé en ce qu'il présente les dimensions des panneaux pour coffrages d'éléments pour le bâtiment.

37. Elément de construction selon la revendication 1, caractérisé en ce qu'il est intégré dans des poutres et a la forme de poutres de coffrage en bois.

38. Elément de construction selon la revendication 1, caractérisé en ce que plusieurs éléments sont soudés entre eux bout à bout sur les côtés.

39. Elément de construction selon la revendication 1, caractérisé en ce qu'il présente un relief structuré sur l'un de ses côtés.

40. Elément de construction selon la revendication 1, caractérisé en ce qu'il résiste aux lessives d'un pH compris entre 12 et 14.

41. Elément de construction selon la revendication 1, caractérisé en ce que sa surface de matière plastique résiste aux acides et aux lessives d'un pH compris entre 2 et 14.
